# EUROPÄISCHE PATENTSCHRIFT

(11) **EP 1 671 713 B1**
(45) Veröffentlichungstag und Bekanntmachung des Hinweises auf die Patenterteilung: **07.11.2007**
(21) Anmeldenummer: 05111668.9
(22) Anmeldetag: 05.12.2005
(51) Int. Cl.: B21B 37/00

(54) **Walzgerüst**
Rolling mill
Cage de laminoir

(30) Priorität: 15.12.2004 DE 102004060341
(43) Veröffentlichungstag der Anmeldung: 21.06.2006
(73) Patentinhaber: SIEMENS AKTIENGESELLSCHAFT, 80333 München (DE)
(72) Erfinder: Thiele, Konrad, 91334 Hemhofen (DE)

(56) Entgegenhaltungen:
- EP-A- 1 005 925
- DE-A1- 4 408 289
- DE-A1- 19 744 503
- PATENT ABSTRACTS OF JAPAN Bd. 013, Nr. 237 (M-833), 5. Juni 1989 (1989-06-05) & JP 01 048606 A (KAWASAKI STEEL CORP), 23. Februar 1989 (1989-02-23)

## Beschreibung

Die vorliegende Erfindung betrifft ein Walzgerüst mit einem Gerüstrahmen, einer im Gerüstrahmen gelagerten Oberwalze und einer im Gerüstrahmen gelagerten Unterwalze, zwischen denen ein zu walzendes Walzgut gewalzt werden soll, wobei die Oberwalze und die Unterwalze über ein Getriebe an einer Antriebsseite der Walzen mit einem gemeinsamen Antrieb verbunden sind.

Derartige Walzgerüste sind allgemein bekannt (siehe z.B. DE-A 197 44 503). Sie werden meist in Warmwalzwerken eingesetzt. Das Getriebe, über das die Walzen angetrieben werden, ist dabei in der Regel als sogenanntes Kammwalzgetriebe ausgebildet.

Beim Walzen ist die gleichmäßige Aufteilung des vom Antrieb abgegebenen Walzmoments auf die Oberwalze und die Unterwalze von großer Bedeutung. Denn wenn - egal aus welchen Gründen - eine ungleichmäßige Verteilung des Walzmoments auftritt, erniedrigt sich das Grenzmoment, bei dem das sogenannte Walzenrattern einsetzt. Das Walzgerüst kann daher in einem solchen Fall nur suboptimal, insbesondere nur mit verringerter Produktivität, betrieben werden.

Hält die ungleichmäßige Verteilung des Walzmoments über längere Zeit an, ergibt sich sogar ein ungleichmäßiger Verschleiß der Walzen. Vorzeitige Wartungs- und Austauschmaßnahmen sind die Folge. Dies verursacht zum Einen unmittelbare Kosten durch die ergriffenen Maßnahmen als solche, hat zum Anderen aber auch Produktionsunterbrechungen zur Folge, so dass auch deshalb zumindest das betroffene Walzgerüst, eventuell sogar eine ganze Walzstraße, nur suboptimal betreibbar ist.

Es besteht daher eine wirtschaftliche Notwendigkeit, eine gleichmäßige Aufteilung des vom Antrieb auf beide Walzen abgegebenen Walzmoments zu gewährleisten.

Es ist natürlich denkbar, in die Walzen bzw. in die Antriebsstränge Drehmomentsensoren einzubauen. Diese Lösung wäre jedoch mit erheblichen Kosten verbunden.

Die Aufgabe der vorliegenden Erfindung besteht darin, ein Walzgerüst der eingangs genannten Art dahingehend weiter zu bilden, dass eine ungleichmäßige Verteilung des Walzmoments einfach und insbesondere auf kostengünstige Weise erfassbar und korrigierbar ist.

Die Aufgabe wird dadurch gelöst,
- dass der Oberwalze und der Unterwalze je ein Drehstellungsgeber zugeordnet ist, mittels dessen die Drehstellung der jeweiligen Walze erfassbar ist,
- dass die Drehstellungsgeber an einer der Antriebsseite gegenüber liegenden Bedienseite der Walzen angeordnet sind,
- dass die Drehstellungsgeber mit einer Steuereinrichtung datentechnisch verbunden sind, so dass die von den Drehstellungsgebern erfassten Drehstellungen der Steuereinrichtung zuführbar sind,
- dass die Steuereinrichtung mit einer Drehmomentverteilungseinrichtung regelungstechnisch verbunden ist und
- dass die Steuereinrichtung derart ausgebildet ist, dass sie beim Walzen des Walzguts die Differenz der Drehstellungen von Oberwalze und Unterwalze ermittelt und bei einer Veränderung der Differenz die Drehmomentverteilungseinrichtung derart ansteuert, dass der Veränderung der Differenz entgegen gewirkt wird.

Prinzipiell ist es möglich, die Steuereinrichtung derart auszubilden, dass sie die momentane Änderungsgeschwindigkeit der Differenz ermittelt und anhand der Änderungsgeschwindigkeit der Differenz ein Stellsignal für die Drehmomentverteilungseinrichtung ermittelt. Bei dieser Vorgehensweise besteht jedoch eine Restgefahr dadurch, dass ein sehr langsames Driften möglicherweise nicht erkannt wird.

Vorzuziehen ist es daher, wenn die Steuereinrichtung derart ausgebildet ist, dass sie die momentane Differenz mit einer Referenzdifferenz vergleicht und anhand der Abweichung der momentanen Differenz von der Referenzdifferenz ein Stellsignal für die Drehmomentverteilungseinrichtung ermittelt. Die Referenzdifferenz kann dabei vorab im drehmomentfreien Zustand der Walzen ermittelt werden.

Wenn die Steuereinrichtung das Stellsignal mit der momentanen Differenz als Istwert und der Referenzdifferenz als Sollwert gemäß einem Regelalgorithmus ermittelt und der Regelalgorithmus einen Integralanteil aufweist, wird im Laufe der Zeit jeder auch noch so geringe Schleppfehler ausgeregelt. Dies wird durch den Integralanteil des Regelalgorithmus bewirkt.

Vorzugsweise weisen die Drehstellungsgeber je eine Maßverkörperung und eine die Maßverkörperung abtastende Sensorik auf. Die Maßverkörperungen sind dabei vorzugsweise an den Walzen angeordnet, die Sensoriken am Gerüstrahmen.

Wenn die Maßverkörperungen an den Walzen magnetisch gehalten sind, ist eine besonders schnelle und einfache Befestigung der Maßverkörperungen an den Walzen möglich.

Wenn die Maßverkörperungen an den Walzen relativ zu deren Drehachsen axial und radial positionsgeführt und verdrehsicher gehalten sind, ergibt sich auf einfache Weise eine exakte Positionierung der Maßverkörperungen, wobei zusätzlich ein durch ein Verrutschen der Maßverkörperungen bewirkter Signalfehler unmöglich ist.

In analoger Weise sind vorzugsweise auch die Sensoriken am Gerüstrahmen magnetisch, relativ zu den Drehachsen der Walzen axial und radial positionsgeführt sowie verdrehsicher gehalten.

In der Regel ist das Walzgerüst als Warmwalzgerüst ausgebildet. Prinzipiell wäre aber auch eine Ausgestaltung als Kaltwalzgerüst möglich.

Die Vorteile der vorliegenden Erfindung kommen besonders stark zum Tragen, wenn das Walzgerüst als Bandwalzgerüst ausgebildet ist.

Weitere Vorteile und Einzelheiten ergeben sich aus der nachfolgenden Beschreibung eines Ausführungsbeispiels in Verbindung mit den Zeichnungen. Dabei zeigen in Prinzipdarstellung
- FIG 1: schematisch ein Walzgerüst,
- FIG 2: einen Ausschnitt von FIG 1,
- FIG 3: schematisch ein Regelschema,
- FIG 4: den Ausschnitt von FIG 2 von der Bedienseite aus gesehen,
- FIG 5: schematisch eine Befestigungsmöglichkeit für Drehstellungsgeber am Walzgerüst und
- FIG 6: schematisch ein weiteres Regelschema.

Gemäß FIG 1 weist ein Walzgerüst einen Gerüstrahmen 1 auf, in dem eine Oberwalze 2 und eine Unterwalze 3 gelagert sind. Zwischen den Walzen 2, 3 läuft ein Walzgut 4 durch, das von den Walzen 2, 3 gewalzt werden soll und auch gewalzt wird.

Gemäß FIG 1 ist das Walzgut 4 ein Walzband. Das Walzgerüst ist daher als Bandwalzgerüst ausgebildet. Wie weiterhin durch die Temperaturangabe "T>723°C" ersichtlich ist, weist das Walzgut 4 eine Temperatur T oberhalb von 723°C auf. Es erfolgt also ein austenitisches Walzen eines Stahlbandes 4. Das Walzgerüst ist somit auch als Warmwalzgerüst ausgebildet.

Das Walzgerüst weist eine Bedienseite 5 und eine Antriebsseite 6 auf. An der Antriebsseite 6 sind die Walzen 2, 3 über ein Getriebe 7 mit einem gemeinsamen Antrieb 8 verbunden.

Durch entsprechendes Ansteuern des Antriebs 8 ist ohne weiteres einstellbar, mit welchem Walzmoment M die Walzen 2, 3 vom Antrieb 8 insgesamt beaufschlagt werden. Die Aufteilung des Walzmoments M auf die Walzen 2, 3 ist hingegen nicht so einfach ermittelbar.

Um die Aufteilung des Walzmoments M auf die Walzen 2, 3 erfassen zu können, ist der Oberwalze 2 und der Unterwalze 3 gemäß FIG 2 je ein Drehstellungsgeber 9 zugeordnet. Mittels der Drehstellungsgeber 9 sind die Drehstellungen P1, P2 der jeweiligen Walze 2, 3 erfassbar. Die Drehstellungsgeber 9 sind an der Bedienseite 5 des Walzgerüsts angeordnet. Die Bedienseite 5 und die Antriebsseite 6 liegen einander gegenüber.

Die Ausgestaltung der Drehstellungsgeber 9 ist untergeordneter Natur. Beispielsweise können sie als Resolver oder als Inkrementalgeber ausgebildet sein. Auch eine Ausgestaltung als Impulsgeber oder Absolutweggeber ist möglich. Vorzugsweise erfassen sie die Drehstellungen P1, P2 simultan.

Die Drehstellungsgeber 9 sind mit einer Steuereinrichtung 10 datentechnisch verbunden. Dadurch sind die Drehstellungsgeber 9 in der Lage, die von ihnen erfassten Drehstellungen P1, P2 der Steuereinrichtung 10 zuzuführen.

Die Steuereinrichtung 10 ihrerseits ist mit einer Drehmomentverteilungseinrichtung 11 regelungstechnisch verbunden. Mittels der Drehmomentverteilungseinrichtung 11 ist die Verteilung des vom Antrieb 8 abgegebenen Walzmoments M auf die Walzen 2, 3 beeinflussbar. Hierzu kann die Drehmomentverteilungseinrichtung 11 beispielsweise ein Schmierungsmittel - typischerweise eine Öl-Wasser-Emulsion - gesteuert auf die Oberwalze 2 und die Unterwalze 3 aufbringen. Die Ausgestaltung derartiger Drehmoment verteilung sein richtungen 11 ist allgemein bekannt und als solche nicht Gegenstand der vorliegenden Erfindung.

Die Steuereinrichtung 10 ist derart ausgebildet, dass sie - siehe FIG 3 - beim Walzen des Walzguts 4 die Differenz ΔP der Drehstellungen P1, P2 von Oberwalze 2 und Unterwalze 3 ermittelt. Diese Differenz ΔP vergleicht die Steuereinrichtung 10 mit einer Referenzdifferenz ΔP*. Die Referenzdifferenz ΔP* kann der Regeleinrichtung 10 dabei von außen zugeführt werden. Alternativ ist es beispielsweise auch möglich, dass die Steuereinrichtung 10 im momentfreien Zustand des Walzgerüsts die zu diesem Zeitpunkt gegebene Differenz der Drehstellungen P1, P2 ermittelt und als Referenzdifferenz ΔP* abspeichert.

Die Steuereinrichtung 10 ermittelt dann anhand der Abweichung der momentanen Differenz ΔP von der Regeldifferenz ΔP* ein Stellsignal S für die Drehmomentverteilungseinrichtung 11. Das Stellsignal S wird dabei in einem Signalaufteiler 12 in zwei Teilsignale S1, S2 aufgeteilt. Das Teilsignal S1 wirkt auf eine Teileinrichtung 13 der Drehmomentverteilungseinrichtung 11, welche der Oberwalze 2 zugeordnet ist. Das Teilsignal S2 wirkt auf eine Teileinrichtung 14 der Drehmomentverteilungseinrichtung 11, welche der Unterwalze 3 zugeordnet ist.

Die Steuereinrichtung 10 ermittelt das Stellsignal S in einem Regler 15. Der Regler 15 ermittelt gemäß einem vorbestimmten Regelalgorithmus das Stellsignal S. Er benutzt hierbei die momentane Differenz ΔP als Istwert, die Referenzdifferenz ΔP* als Sollwert. Der Regelalgorithmus weist dabei einen Integralanteil auf, wie in FIG 2 durch entsprechende beispielhafte Darstellung des Reglers 15 als PI-Regler angedeutet ist.

Durch die obenstehend in Verbindung mit den FIG 1 bis 3 beschriebene Ausgestaltung wird somit bewirkt, dass bei einer Veränderung der Differenz ΔP der Drehstellungen P1, P2 die Drehmomentverteilungseinrichtung 11 von der Steuereinrichtung 10 derart angesteuert wird, dass die Drehmomentverteilungseinrichtung 11 der Veränderung der Differenz ΔP entgegen wirkt.

Wie aus FIG 2 ersichtlich ist, weisen die Drehstellungsgeber 9 je eine Maßverkörperung 16 und eine Sensorik 17 auf. Die Sensoriken 17 tasten die ihnen zugeordnete Maßverkörperung 16 ab und liefern das entsprechende Signal P1 bzw. P2 an die Steuereinrichtung 10. Gemäß FIG 2 sind die Maßverkörperungen 16 an den Walzen 2, 3 angeordnet, die Sensoriken 17 am Gerüstrahmen 1.

Gemäß den FIG 4 und 5 sind an den Walzen 2, 3 (bzw. an deren Lagerzapfen) und an den Maßverkörperungen 16 zusammenwirkende Magnethalterungselemente 18 angeordnet. Durch diese Magnethalterungselemente 18 sind die Maßverkörperungen 16 an den Walzen 2, 3 magnetisch gehalten. In analoger Weise weisen auch der Gerüstrahmen 1 und die Sensoriken 17 zusammenwirkende Magnethalterungselemente 19 auf. Dadurch sind auch die Sensoriken 17 am Gerüstrahmen 1 magnetisch gehalten.

Die Walzen 2, 3 und die Maßverkörperungen 16 weisen weiterhin zusammenwirkende Positionierelemente 20 auf. Durch das Zusammenwirken der Positionierelemente 20 wird erreicht, dass die Maßverkörperungen 16 an den Walzen 2, 3 relativ zu deren Drehachsen 21, 22 axial und radial positioniergeführt gehalten sind. Weiterhin sind sie durch die Positionierelemente 20 auch verdrehsicher gehalten.

In analoger Weise weisen auch der Gerüstrahmen 1 und die Sensoriken 17 zusammenwirkende Positionierelemente 23 auf. Auch hier wird durch das Zusammenwirken der Positionierelemente 23 erreicht, dass die Sensoriken 17 am Gerüstrahmen 1 relativ zu den Drehachsen 21, 22 der Walzen 2, 3 axial und radial positionsgeführt gehalten sind und darüber hinaus auch verdrehsicher gehalten sind.

Mittels der obenstehend beschriebenen Ausgestaltung des Walzgerüsts ist es ohne weiteres möglich, qualitativ zu erfassen, ob das vom Antrieb an die Walzen 2, 3 abgegebene Walzmoment M gleichmäßig oder ungleichmäßig auf die Walzen 2, 3 verteilt ist. Gegebenenfalls kann einer ungleichmäßigen Verteilung des Walzmoments M entgegen gewirkt werden. Bei einer entsprechenden Kalibrierung der Differenz ΔP der Drehstellungen P1, P2 kann sogar eine quantitative Verteilung des Walzmoments M erfasst werden.

Die obenstehend in Verbindung mit den FIG 1 bis 5 beschriebene Ausgestaltung kann auch modifiziert werden, wie dies nachfolgend in Verbindung mit FIG 6 näher erläutert wird. FIG 6 entspricht dabei einer Abwandlung von FIG 3. Die übrigen Ausführungen, also insbesondere die Ausführungen zu den FIG 1, 2, 4 und 5 können weiterhin gültig bleiben.

Gemäß FIG 6 ist der Regler 15 als Differenzierglied 15' ausgebildet. Ihm wird direkt die Differenz ΔP zugeführt. Das Differenzierglied 15' ermittelt die momentane Änderungsgeschwindigkeit der Differenz ΔP. Anhand dieser Änderungsgeschwindigkeit ermittelt das Differenzierglied dann das Stellsignal S für die Drehmomentverteilungseinrichtung 11.

Die in Verbindung mit FIG 6 beschriebene Vorgehensweise hat den Vorteil, dass sie auch nach einem versehentlichen Durchrutschen einer der Walzen 2, 3 oder beider Walzen 2, 3 wieder eine stabile Regelung herbeiführt. Dem gegenüber steht der Nachteil, dass ein sehr langsames Driften der Differenz ΔP in der Regel nicht erkannt wird und daher auch nicht ausgeregelt werden kann.

## Patentansprüche

1. Walzgerüst mit einem Gerüstrahmen (1), einer im Gerüstrahmen (1) gelagerten Oberwalze (2) und einer im Gerüstrahmen (1) gelagerten Unterwalze (3), zwischen denen ein zu walzendes Walzgut (4) gewalzt werden soll,
- wobei die Oberwalze (2) und die Unterwalze (3) über ein Getriebe (7) an einer Antriebsseite (6) der Walzen (2, 3) mit einem gemeinsamen Antrieb (8) verbunden sind, **gekennzeichnet dadurch, dass**:
- der Oberwalze (2) und der Unterwalze (3) je ein Drehstellungsgeber (9) zugeordnet ist, mittels dessen die Drehstellung (P1, P2) der jeweiligen Walze (2, 3) erfassbar ist,
- die Drehstellungsgeber (9) an einer der Antriebsseite (6) gegenüber liegenden Bedienseite (5) der Walzen (2, 3) angeordnet sind,
- die Drehstellungsgeber (9) mit einer Steuereinrichtung (10) datentechnisch verbunden sind, so dass die von den Drehstellungsgebern (9) erfassten Drehstellungen (P1, P2) der Steuereinrichtung (10) zuführbar sind,
- die Steuereinrichtung (10) mit einer Drehmomentverteilungseinrichtung (11) regelungstechnisch verbunden ist,
- die Steuereinrichtung (10) derart ausgebildet ist, dass sie beim Walzen des Walzguts (4) die Differenz (ΔP) der Drehstellungen (P1, P2) von Oberwalze (2) und Unterwalze (3) ermittelt und bei einer Veränderung der Differenz (ΔP) die Drehmomentverteilungseinrichtung (11) derart ansteuert, dass der Veränderung der Differenz (ΔP) entgegen gewirkt wird.

2. Walzgerüst nach Anspruch 1,
**dadurch gekennzeichnet, dass** die Steuereinrichtung (10) derart ausgebildet ist, dass sie die momentane Änderungsgeschwindigkeit der Differenz (ΔP) ermittelt und anhand der Änderungsgeschwindigkeit der Differenz (ΔP) ein Stellsignal (S) für die Drehmomentverteilungseinrichtung (11) ermittelt.

3. Walzgerüst nach Anspruch 1,
**dadurch gekennzeichnet, dass** die Steuereinrichtung (10) derart ausgebildet ist, dass sie die Differenz (ΔP) mit einer Referenzdifferenz (ΔP*) vergleicht und anhand der Abweichung der momentanen Differenz (ΔP) von der Referenzdifferenz (ΔP*) ein Stellsignal (S) für die Drehmomentverteilungseinrichtung (11) ermittelt.

4. Walzgerüst nach Anspruch 3,
**dadurch gekennzeichnet, dass** die Steuereinrichtung (10) das Stellsignal (S) mit der momentanen Differenz (ΔP) als Istwert und der Referenzdifferenz (ΔP*) als Sollwert gemäß einem Regelalgorithmus ermittelt und dass der Regelalgorithmus einen Integralanteil aufweist.

5. Walzgerüst nach einem der obigen Ansprüche,
**dadurch gekennzeichnet, dass** die Drehstellungsgeber (9) je eine Maßverkörperung (16) und eine die Maßverkörperung (16) abtastende Sensorik (17) aufweisen und dass die Maßverkörperungen (16) an den Walzen (2, 3) und die Sensoriken (17) am Gerüstrahmen (1) angeordnet sind.

6. Walzgerüst nach Anspruch 5,
**dadurch gekennzeichnet, dass** die Maßverkörperungen (16) an den Walzen (2, 3) magnetisch gehalten sind.

7. Walzgerüst nach Anspruch 5 oder 6,
**dadurch gekennzeichnet, dass** die Maßverkörperungen (16) an den Walzen (2, 3) relativ zu deren Drehachsen (21, 22) axial und radial positionsgeführt und verdrehsicher gehalten sind.

8. Walzgerüst nach Anspruch 5, 6 oder 7,
**dadurch gekennzeichnet, dass** die Sensoriken (17) am Gerüstrahmen (1) magnetisch gehalten sind.

9. Walzgerüst nach einem der Ansprüche 5 bis 8,
**dadurch gekennzeichnet, dass** die Sensoriken (17) am Gerüstrahmen (1) relativ zu den Drehachsen (21, 22) der Walzen (2, 3) axial und radial positionsgeführt und verdrehsicher gehalten sind.

10. Walzgerüst nach einem der obigen Ansprüche,
**dadurch gekennzeichnet, dass** es als Warmwalzgerüst ausgebildet ist.

11. Walzgerüst nach einem der obigen Ansprüche,
**dadurch gekennzeichnet, dass** es als Bandwalzgerüst ausgebildet ist.

## Claims

1. Roll stand, with a stand frame (1), with an upper roll (2) mounted in the stand frame (1) and with a lower roll (3) mounted in the stand frame (1), between which rolls a rolling stock (4) to be rolled is to be rolled, whereas
- the upper roll (2) and the lower roll (3) being connected via a gear (7), on a drive side (6) of the rolls (2, 3), to a common drive (8),
- the upper roll (2) and the lower roll (3) are assigned in each case a rotary encoder (9), by which the rotary position (P1, P2) of the respective roll (2, 3) can be detected,
- the rotary encoders (9) are arranged on an operating side (5) of the rolls (2, 3) which lies opposite the drive side (6),
- the rotary encoders (9) are data-connected to a control device (10), so that the rotary positions (P1, P2) detected by the rotary encoders (9) can be supplied to the control device (10),
- the control device (10) is regulation-connected to a torque distribution device (11),
- the control device (10) is designed in such a way that, during the rolling of the rolling stock (4), it determines the difference (△P) between the rotary positions (P1, P2) of the upper roll (2) and lower roll (3) and, in the event of a variation in the difference (ΔP), activates the torque distribution device (11) in such a way that the variation in the difference (ΔP) is counteracted.

2. Roll stand according to Claim 1, **characterized in that** the control device (10) is designed in such a way that it determines the instantaneous rate of change of the difference (ΔP) and on the basis of the rate of change of the difference (ΔP) determines an actuating signal (S) for the torque distribution device (11).

3. Roll stand according to Claim 1, **characterized in that** the control device (10) is designed in such a way that it compares the difference (ΔP) with a reference difference (ΔP*) and on the basis of the deviation of the instantaneous difference (ΔP) from the reference difference (ΔP*) determines an actuating signal (S) for the torque distribution device (11).

4. Roll stand according to Claim 3, **characterized in that** the control device (10) determines the actuating signal (S), with the instantaneous difference (ΔP) as the actual value and the reference difference (ΔP*) as the desired value, according to a control algorithm, and **in that** the control algorithm has an integral fraction.

5. Roll stand according to one of the above claims, **characterized in that** the rotary encoders (9) each have a measurement standard (16) and a sensor arrangement (17) sensing the measurement standard (16), and **in that** the measurement standards (16) are arranged on the rolls (2, 3) and the sensor arrangements (17) on the stand frame (1).

6. Roll stand according to Claim 5, **characterized in that** the measurement standards (16) are held magnetically on the rolls (2, 3).

7. Roll stand according to Claim 5 or 6, **characterized in that** the measurement standards (16) are held on the rolls (2, 3) so as to be guided axially and radially in position in relation to their axes of rotation (21, 22) and so as to be secure against twisting.

8. Roll stand according to Claim 5, 6 or 7, **characterized in that** the sensor arrangements (17) are held magnetically on the stand frame (1).

9. Roll stand according to one of Claims 5 to 8, **characterized in that** the sensor arrangements (17) are held on the roll stand (1) so as to be guided axially and radially in position in relation to the axes of rotation (21, 22) of the rolls (2, 3) and so as to be secure against twisting.

10. Roll stand according to one of the above claims, **characterized in that** it is designed as the hot-rolling roll stand.

11. Roll stand according to one of the above claims, **characterized in that** it is designed as a strip-rolling roll stand.

## Revendications

1. Cage de laminoir avec un cadre de cage (1), un cylindre supérieur (2) supporté dans le cadre de cage (1) et un cylindre inférieur (3) supporté dans le cadre de cage (1), entre lesquels un produit de laminage (4) doit être laminé,
- le cylindre supérieur (2) et le cylindre inférieur (3) étant raccordés, par le biais d'un engrenage (7) sur un côté d'entraînement (6) des cylindres (2, 3), à un entraînement commun (8), **caractérisée en ce que**
- un indicateur de position de rotation (9) est respectivement affecté au cylindre supérieur (2) et au cylindre inférieur (3), au moyen duquel la position de rotation (P1, P2) du cylindre (2, 3) respectif peut être détectée,
- les indicateurs de position de rotation (9) sont disposés sur un côté opérateur (5) des cylindres (2, 3) opposé au côté d'entraînement (6),
- les indicateurs de position de rotation (9) sont raccordés, par technique de données, à un équipement de commande (10) de sorte que les positions de rotation (P1, P2) détectées par les indicateurs de position de rotation (9) peuvent être conduites à l'équipement de commande (10),
- l'équipement de commande (10) est raccordé, par une technique de régulation, à un équipement de répartition du couple (11),
- l'équipement de commande (10) est constitué de telle sorte que, lors du laminage du produit de laminage (4), il détermine la différence (ΔP) des positions de rotation (P1, P2) du cylindre supérieur (2) et du cylindre inférieur (3) et, en cas de variation de la différence (ΔP), il pilote l'équipement de répartition du couple (11) de façon à s'opposer à la variation de la différence (ΔP).

2. Cage de laminoir selon la revendication 1,
**caractérisée en ce que** l'équipement de commande (10) est constitué de telle sorte qu'il détermine la vitesse de variation instantanée de la différence (ΔP) et, à l'aide de la vitesse de variation de la différence (ΔP), il établit un signal de réglage (S) pour l'équipement de répartition du couple (11).

3. Cage de laminoir selon la revendication 1,
**caractérisée en ce que** l'équipement de commande (10) est constitué de telle sorte qu'il compare la différence (ΔP) à une différence de référence (ΔP*) et, à l'aide de l'écart de la différence (ΔP) instantanée à la différence de référence (ΔP*), il établit un signal de réglage (S) pour l'équipement de répartition du couple (11).

4. Cage de laminoir selon la revendication 3,
**caractérisée en ce que** l'équipement de commande (10) établit, selon un algorithme de régulation, le signal de réglage (S) avec la différence (ΔP) instantanée en tant que valeur effective et avec la différence de référence (ΔP*) en tant que valeur de consigne, et **en ce que** l'algorithme de régulation présente une proportion intégrale.

5. Cage de laminoir selon une des revendications ci-dessus,
**caractérisée en ce que** les indicateurs de position de rotation (9) présentent respectivement un étalon (16) et un équipement de capteur (17) explorant l'étalon (16), et **en ce que** les étalons (16) sont disposés sur les cylindres (2, 3), et les équipements de capteur (17) sont disposés sur le cadre de cage (1).

6. Cage de laminoir selon la revendication 5,
**caractérisée en ce que** les étalons (16) sont retenus sur les cylindres (2, 3) de façon magnétique.

7. Cage de laminoir selon la revendication 5 ou 6,
**caractérisée en ce que** les étalons (16) sont guidés en position sur les cylindres (2, 3) de façon axiale et radiale par rapport à leurs axes de rotation (21, 22), et sont retenus bloqués en torsion.

8. Cage de laminoir selon la revendication 5, 6 ou 7,
**caractérisée en ce que** les équipements de capteur (17) sont retenus sur le cadre de cage (1) de façon magnétique.

9. Cage de laminoir selon une des revendications 5 à 8,
**caractérisée en ce que** les équipements de capteur (17) sont guidés en position sur le cadre de cage (1) de façon axiale et radiale par rapport aux axes de rotation (21, 22) des cylindres (2, 3), et sont retenus bloqués en torsion.

10. Cage de laminoir selon une des revendications ci-dessus,
**caractérisée en ce qu'**elle est constituée en tant que cage de laminoir à chaud.

11. Cage de laminoir selon une des revendications ci-dessus,
**caractérisée en ce qu'**elle est constituée en tant que cage de laminoir à feuillards.
